# EUROPÄISCHE PATENTSCHRIFT

(11) **EP 0 430 367 B1**
(45) Veröffentlichungstag und Bekanntmachung des Hinweises auf die Patenterteilung: **16.08.1995**
(21) Anmeldenummer: 90203106.1
(22) Anmeldetag: 23.11.1990
(51) Int. Cl.: H01J 35/10

(54) **Röntgenröhre**
X-ray tube
Tube à rayons X

(30) Priorität: 29.11.1989 DE 8914064 U
(43) Veröffentlichungstag der Anmeldung: 05.06.1991
(73) Patentinhaber: Philips Patentverwaltung GmbH, 22335 Hamburg (DE); Philips Electronics N.V., 5621 BA Eindhoven (NL)
(72) Erfinder: Gölitzer, Rolf, 22949 Ammersbek (DE); Weil, Lothar, 22399 Hamburg (DE)
(74) Vertreter: Hartmann, Heinrich, Dipl.-Ing.

(56) Entgegenhaltungen:
- EP-A- 0 293 791
- WO-A-83/02850
- US-A- 1 972 414
- US-A- 3 694 685

## Beschreibung

Die Erfindung betrifft eine Röntgenröhre nach dem Oberbegriff des Anspruches 1.

Eine derartige Röntgenröhre ist aus der EP-A 293 791 bekannt. Dabei handelt es sich um eine Drehanoden-Röntgenröhre, deren Inneres von einem mitrotierenden Kühlmittel gekühlt wird. Das Kühlmittel durchfließt, nachdem es an der Brennfleckbahn vorbei geleitet ist, einen Hohlraum, in dem sich ein Rohr befindet, durch welches das Kühlmittel zugeführt wird. Das Kühlmittel fließt in dem Zwischenraum zwischen dem Rohr und dem Hohlraum zu einer feststehenden Austrittsöffnung. Damit dabei die Rotationsgeschwindigkeit des Kühlmittels reduziert wird, ist auf der Außenfläche des Rohres eine spiralförmige Kühlmittelleitvorrichtung angeordnet, durch die erzwungen wird, daß das Kühlmittel das Rohr spiralförmig umströmt.

Aufgabe der vorliegenden Erfindung ist es, eine Röntgenröhre der eingangs genannten Art so auszugestalten, daß sich eine gute Kühlung auch an den Mantelflächen des zylinderförmigen Hohlraumes ergibt. Diese Aufgabe wird durch die im Anspruch 1 angegebenen Maßnahmen gelöst.

Die Kühlmittelleitvorrichtung verhindert dabei, daß der Kühlmittelstrom in dem Zwischenraum zwischen dem Rohr und den Innenflächen des Anodenkörpers, die den zylinderförmigen Hohlraum begrenzen, ausschließlich in Längsrichtung des Rohres verläuft, und erzwingt, daß das Kühlmittel um das Rohr herum strömt. Dadurch werden an den Innenflächen Turbulenzen des Kühlmittelstroms hervorgerufen, woraus sich eine verbesserte Kühlung ergibt. Der Kühlmittelstrom kann jeweils nur durch eine Öffnung in einer Scheibe in den Bereich zwischen dieser Scheibe und der nachfolgenden Scheibe gelangen. Da die Öffnungen in aufeinanderfolgenden Scheiben jeweils um 180° (bezogen auf die Längsachse des Rohres) gegeneinander versetzt sind, muß der Kühlmittelstrom von Öffnung zu Öffnung in einem Bogen von 180° um das Rohr herum fließen.

Nach einer bevorzugten Weiterbildung ist vorgesehen, daß die Anode eine Drehanode ist, die mittels eines Lagers gelagert ist, das einen rotierenden Lagerteil und einen feststehenden Lagerteil aufweist, wobei sich zwischen den Lagerteilen ein flüssiges Schmiermittel befindet, und daß der feststehende Lagerteil einen nach außen offenen zylinderförmigen Hohlraum aufweist, in dem der Kühler angeordnet ist. Die beschriebenen Drehanoden-Röntgenröhren, insbesondere solche mit einem Spiralrillenlager, zeigen im Betrieb eine Temperaturverteilung, die eine wirksame Kühlung der zylindrischen Mantelflächen des Hohlraums in dem Anodenkörper erfordern.

Die Erfindung wird nachstehend anhand der Zeichnung näher erläutert. Es zeigen
Fig. 1 eine Röntgenröhre, bei der die Erfindung anwendbar ist,
Fig. 2 die Anordnung der erfindungsgemäßen Kühlvorrichtung in einem Teil dieser Röntgenröhre und
Fig. 3 eine Draufsicht auf den Kühler.

Die in Fig. 1 dargestellte Drehanoden-Röntgenröhre besitzt einen Metallkolben 1, an dem über einen ersten Isolator 2 die Kathode und über einen zweiten Isolator 4 die Drehanode befestigt ist. Die Drehanode besitzt eine Anodenscheibe 5, auf deren der Kathode 3 gegenüberliegender Fläche beim Einschalten einer Hochspannung Röntgenstrahlung erzeugt wird, die durch ein Strahlenaustrittsfenster 6 im Kolben 1, das vorzugsweise aus Beryllium besteht, austritt. Die Anodenscheibe 1 ist über eine Lageranordnung mit einem Trägerkörper 7 verbunden, der an den zweiten Isolator 4 befestigt ist. Die Lageranordnung umfaßt einen mit dem Träger 7 verbundenen feststehenden Lagerteil 8 und einen rotierenden Lagerteil 9, der an seinem unteren Ende einen Rotor 10 zum Antrieb der am oberen Ende befestigten Anodenscheibe 5 aufweist. Die Lagerteile 8, 9 können aus einer Molybdän-Legierung (TZM) bestehen.

An seinem oberen Ende ist das Lagerteil 8 mit zwei in axialer Richtung gegeneinander versetzten fischgrätartigen Rillenmustern 11a, 11b versehen. Die Rillen sind z.B. 10 »m tief, und die Flächen der Rillen stehen zu den dazwischen liegenden Flächen beispielsweise im Verhältnis 1:1. Der Zwischenraum zwischen den Rillenmustern 11a, 11b und dem Lagerteil 9 ist mit einem flüssigen Schmiermittel gefüllt, vorzugsweise einer Galliumlegierung. Die mit den Rillenmustern 11a, 11b versehenen Flächen des feststehenden Lagerteils 8 und die ihnen gegenüberliegenden Flächen des rotierenden Lagerteils 9 bilden somit zwei Spiralrillenlager zur Aufnahme der radialen Lagerkräfte.

Im Anschluß an das untere Spiralrillenlager hat der Lagerteil einen mehrere Millimeter dicken Abschnitt 12, dessen Durchmesser wesentlich größer ist als der Durchmesser des restlichen Lagerteils 8. Darunter folgt wiederum ein Abschnitt, dessen Durchmesser zumindest annähernd dem Durchmesser des Lagerteils 8 im oberen Bereich entspricht und der mit dem Trägerkörper 7 verbunden ist. Die Innenkontur des Lagerteils 9 ist der Außenkontur des Lagerteils 8 angepaßt. Infolgedessen kann der rotierende Lagerteil 9 nicht einteilig ausgebildet sein, wie in der Zeichnung schematisch dargestellt, sondern muß aus mindestens zwei Teilen bestehen, die im Bereich des Abschnitts 12 auf geeignete Weise miteinander verbunden sind.

Die zur Rotationsachse 16 des Lagerteils 9 senkrecht verlaufenden Stirnflächen des Abschnitts 12 sind ebenfalls mit einem fischgrätartigen Muster (in der Zeichnung nicht dargestellt) versehen und bilden zusammen mit den dazu parallelen Flächen des Lagerteils 9 zwei weitere Spiralrillenlager, die axial nach oben und unten gerichtete Kräfte auf die Drehanode aufnehmen können.

Durch Röntgenaufnahmen, gegebenenfalls in Verbindung mit Durchleuchtungen, erwärmt sich die Anodenscheibe stark. Diese Wärme wird teils von der Anode abgestahlt und teils über den rotierenden Lagerteil 9 geführt. Dieser Wärmestrom führt auch zu einer Erwärmung des feststehenden Lagerteils 8, wobei sich die höchsten Temperaturen in dem Abschnitt 12 einstellen.

Fig. 2 zeigt den feststehenden Lagerteil 8 und die darin befindliche Kühlvorrichtung. Wie aus der Zeichnung ersichtlich, besitzt das Lagerteil 8 einen Hohlraum mit kreiszylinderförmiger Mantelfläche und ebener, zur Achse 16 senkrechter Stirnfläche. Der Innendurchmesser des Hohlraums beträgt z.B. 20mm.

In dem Hohlraum ist ein Kühler 14 angeordnet, der ein Metallrohr 141 umfaßt, das auf seiner Außenfläche mit einer Anzahl von Scheiben 142 versehen ist, die sich in zur Drehachse 16 senkrechten Ebenen befinden und deren Außendurchmesser dem Innendurchmesser der Öffnung 13 entspricht bzw. allenfalls wenige zehntel Millimeter kleiner ist als dieser. Der Kühler 14 besitzt an seinem der Stirnfläche des feststehenden Lagerteils 8 zugewandten Ende eine Öffnung 143 in dem Rohr 141. Außerdem besitzt jede Scheibe 142 eine in radialer Richtung verlaufende, beispielsweise 3mm breite schlitzförmige Öffnung 144. Die Öffnungen befinden sich in der Darstellung nach Fig. 2 alternierend auf der rechten bzw. auf der linken Seite, so daß die öffnungen 144 in zwei aufeinanderfolgenden Scheiben um 180° (bezogen auf die Achse 16) versetzt sind.

Das von der Stirnfläche des Lagerteils 8 abgewandte Ende des Kühlers 14 mündet in einen Abschnitt 145 mit vergrößertem Durchmesser. In diesen Abschnitt ist eine Kühlmittelzuleitung 17 eingeführt, die ebenfalls aus Metall besteht und deren Außendurchmesser dem Innendurchmesser des Abschnitts 145 angepaßt ist.

Im Betriebszustand fließt der Kühlmittelstrom, der durch den Pfeil 18 angedeutet ist, durch die Zuleitung 17 in das Rohr 141 und tritt im Bereich der Stirnfläche des Lagerteils 8 durch die Öffnung 143 aus dem Rohr aus. Das austretende Kühlmittel teilt sich in zwei Ströme auf, die das Rohr gegensinnig in einem Halbbogen umfließen, bis sie zu der auf der gegenüberliegenden Seite des Rohres befindlichen Öffnung 144 in der ersten Scheibe 142 gelangen, wo sie sich vereinigen und durch die Öffnung hindurchtreten. Nach dem Durchtritt ergeben sich wiederum zwei Kühlmittelströme, die halbbogenförmig um das Rohr herumfließen bis zu der Öffnung in der nächsten Scheibe usw. bis schlußendlich das Kühlmittel aus der Öffnung in der letzten (untersten Scheibe) austritt und auf nicht näher dargestellte Weise dem Kühlmittelkreislauf wieder zugeführt wird.

Wären die Scheiben 142 mit ihren Öffnungen 144 nicht vorhanden, dann würde das Kühlmittel in Richtung der Achse und im wesentlichen laminar an den zu kühlenden Innenwänden des Lagerteils 8 vorbeiströmen. Die Kühlwirkung wäre gering. Die Scheiben erzeugen Turbulenzen im Kühlmittelstrom, und zwar umso stärker, je dichter die Scheiben stehen. An diesen Stellen, d.h. im Bereich des Abschnitts 12, ergibt sich die stärkste Kühlwirkung. - Aus dem vorstehenden ergibt sich, daß der Kühler selbst nicht unmittelbar dazu dient, die Wärme abzuführen, sondern daß er in dem Kühlmittelstrom eine Strömung erzwingt, die eine gute Wärmeabfuhr gewährleistet.

Die Kühlmittelzuleitung 17 kann im Innern eines nicht näher dargestellten Hochspannungssteckers angeordnet sein, der in eine Öffnung des Keramikisolators 4 eingeführt wird. Eine Druckfeder 19, die die Zuleitung 17 umschließt, und sich gegen den erwähnten Stecker abstützt, drückt dabei den Kühler 14 gegen die Stirnfläche des Lagerteils 8. Infolgedessen ergibt sich zwischen dem erwähnten Hochspannungsstecker und der Anodenscheibe 5 - über die Zuleitung 17, den Kühler 14, den Lagerteil 8, das Schmiermittel und den rotierenden Lagerteil 9 - eine elektrisch leitende Verbindung, die dazu dienen kann, die Anodenscheibe 5 an eine positive Hochspannung anzuschließen.

## Patentansprüche

1. Röntgenröhre mit einem Anodenkörper, der einen zylinderförmigen, nach außen offenen Hohlraum (13) aufweist, der an einen Kühlmittelstrom anschließbar ist und in dem zum Verteilen des Kühlmittelstroms ein Kühler (14) angeordnet ist, der ein Rohr (141) umfaßt, auf dessen Außenflächen eine Kühlmittelleitvorrichtung (142, 144) angebracht ist, die so gestaltet ist, daß das Kühlmittel in dem Zwischenraum zwischen dem Anodenkörper (8) und dem Rohr (141) das Rohr mehrmals umströmt, dadurch gekennzeichnet, daß die Kühlmittelleitvorrichtung mehrere zur Längsachse des Rohres senkrechte Scheiben (142) umfaßt, daß jede Scheibe mit einer Öffnung (144) für den Durchtritt des Kühlmittels versehen ist und daß die Öffnungen benachbarter Scheiben jeweils um 180° versetzt sind.

2. Röntgenröhre nach Anspruch 1, dadurch gekennzeichnet, daß die Scheiben (142) unterschiedliche Abstände voneinander haben und daß der Abstand zwischen benachbarten Scheiben an den Stellen (bei 12) am kleinsten ist, die am stärksten zu kühlen sind.

3. Röntgenröhre nach einem der vorhergehenden Ansprüche, dadurch gekennzeichnet, daß die Anode eine Drehanode ist, die mittels eines Lagers gelagert ist, das einen rotierenden Lagerteil (9) und einen feststehenden Lagerteil (8) aufweist, wobei sich zwischen den Lagerteilen ein flüssiges Schmiermittel befindet, und daß der feststehende Lagerteil (8) einen nach außen offenen zylinderförmigen Hohlraum (13) aufweist, in dem der Kühler angeordnet ist.

4. Röntgenröhre nach Anspruch 3, dadurch gekennzeichnet, daß die Hochspannung der Anode über das Rohr (141) zugeführt wird.

## Claims

1. An X-ray tube which comprises an anode member provided with a cylindrical cavity (13) which opens towards the exterior and which can be connected to a cooling medium flow, in the cavity there being arranged a cooling device (14) which serves to distribute the cooling medium flow and which comprises a first tube (141) on the outer surfaces of which there is provided a cooling medium guide device (142, 144) which is constructed so that the cooling medium repeatedly flows around the tube in the space between the anode member (8) and the tube (141), characterized in that the cooling medium guide device comprises several discs (142) which extend perpendicularly to the longitudinal axis of the tube, each disc comprising an opening (144) for the passage of the cooling medium, and that the openings of neighbouring discs are each time 180° offset.

2. An X-ray tube as claimed in Claim 1, characterized in that the discs (142) are arranged at different distances from one another, the spacing between neighbouring discs being the smallest at areas (12) requiring the strongest cooling.

3. An X-ray tube as claimed in one of the preceding Claims, characterized in that the anode is a rotary anode which is journalled by means of a bearing which comprises a rotating bearing portion (9) and a stationary bearing portion (8), a liquid lubricant being present between the bearing portions, and that the stationary bearing portion (8) is provided with a cylindrical cavity (13) which opens towards the exterior and in which the cooling device is accommodated.

4. An X-ray tube as claimed in Claim 3, characterized in that the high voltage is applied to the anode via the tube (141).

## Revendications

1. Tube à rayons X comportant un corps anodique, qui présente un espace creux (13) de forme cylindrique ouvert vers l'extérieur, qui peut être raccordé à un flux d'agent de refroidissement et dans lequel est installé, pour répartir le flux d'agent de refroidissement, un dispositif de refroidissement (14) qui comprend un tube (141), sur les surfaces externes duquel est prévu un dispositif de guidage d'agent de refroidissement (142, 144), qui est conformé de telle sorte que l'agent de refroidissement s'écoule à plusieurs reprises autour du tube dans l'espace intermédiaire compris entre le corps anodique (8) et le tube (141), caractérisé en ce que le dispositif de guidage de l'agent de refroidissement comprend plusieurs disques (142) perpendiculaires à l'axe longitudinal du tube, que chaque disque est pourvu d'une ouverture (144) pour le passage de l'agent de refroidissement et que les ouvertures de disques voisins sont décalées respectivement de 180°.

2. Tube à rayons X selon la revendication 1, caractérisé en ce que les disques (142) sont disposés à des distances différentes les uns des autres et la distance entre des disques voisins est la plus faible aux endroits (en 12) qui doivent être refroidis le plus intensément.

3. Tube à rayons X selon l'une quelconque des revendications précédentes, caractérisé en ce que l'anode est une anode tournante, qui est montée à l'aide d'un palier, qui comporte une partie de palier tournante (9) et une partie de palier fixe (8), un agent de lubrification liquide étant présent entre les parties de palier, et la partie de palier fixe (8) présente un espace creux (13) de forme cylindrique ouvert vers l'extérieur, dans lequel le dispositif de refroidissement est agencé.

4. Tube à rayons X selon la revendication 3, caractérisé en ce que la haute tension de l'anode est acheminée via le tube (141).
